# EUROPÄISCHE PATENTSCHRIFT

(11) **EP 2 031 306 B1**
(45) Veröffentlichungstag und Bekanntmachung des Hinweises auf die Patenterteilung: **14.07.2010**
(21) Anmeldenummer: 07016734.1
(22) Anmeldetag: 27.08.2007
(51) Int. Cl.: F24C 7/08

(54) **Verfahren und Gargerät zum Garen**
Cooking method and cooking device
Procédé et appareil de cuisson

(43) Veröffentlichungstag der Anmeldung: 04.03.2009
(73) Patentinhaber: Rational AG, 86899 Landsberg/Lech (DE)
(72) Erfinder: Greiner, Michael, 86899 Landsberg (DE); Breunig, Manfred, 86956 Schongau (DE)
(74) Vertreter: Weber-Bruls, Dorothée

(56) Entgegenhaltungen:
- EP-A- 1 635 120
- WO-A-01/58214
- WO-A-98/48679
- WO-A-2006/045290
- DE-A1- 4 231 365
- DE-B3-102005 057 585

## Beschreibung

Die vorliegende Erfindung betrifft ein Verfahren zum Garen eines Garguts in einem Gargerät mit einem Garraum, zumindest einer Heizeinrichtung, einer Recheneinrichtung, einer Speichereinrichtung und zumindest einer Sensiereinrichtung, das in Abhängigkeit von einem Garegrad eines Garguts und/oder einer Gardauer, insbesondere bestimmt durch die Kerntemperatur, die Bräunung, den pH-Wert und/oder den Kochwert aus Meßwerten der Sensiereinrichtung, unter Berücksichtigung von in der Speichereinrichtung zumindest zeitweise hinterlegten Werten über die Recheneinrichtung geführt wird; und ein Gargerät mit einer Programmierung zum Durchführen eines solchen Verfahrens.

Es wäre für viele automatische Garverfahren von Vorteil, einen Parameter zu bestimmen und zur Verfügung zu haben, der eine Aussage über den Garfortschritt erlaubt.

Aus der DE 42 31 365 A1 ist ein Verfahren zum Backen, Braten oder Garen bekannt, bei dem die Garraumtemperatur auf einen Temperatursollwert geregelt wird, wobei in einer Vielzahl von aufeinanderfolgenden Zeitintervallen jeweils ein Wert der aktuellen Garraumtemperatur oder ein von dieser aktuellen Temperatur linear abhängiger Wert ermittelt wird, und diese Werte aufaddiert werden. Wenn die Summe der Werte einen von dem Produkt aus dem Temperatwrsollwert bzw. einem von diesen linear abhängigen Wert, einer vorgegebenen Wärmeeinwirkungsdauer und der reziproken Länge eines Zeitintervalls abhängigen Summensollwerts erreicht, wird ein Signal zum Abschließen des Brat-, Back- bzw. Garvorgangs erzeugt. So lassen sich Temperaturschwankungen im Garraum, wie sie z.B. durch ein Beladen oder andere Störeinflüsse auftreten können, während eines Garprozesses berücksichtigen. Nachteilig an diesem Stand der Technik ist, daß nicht die tatsächliche Temperatur des Garguts zur Bestimmung der Gare verwendet wird, sondern die Garraumtemperatur lediglich als eine der Garguttemperatur entsprechende Größe angenommen wird. Dadurch kann es insbesondere bei Gargütern mit großem Durchmesser zu einer Fehleinschätzung bezüglich des Garendzeitpunkts kommen.

Die EP 0 419 304 A2 offenbart ein Verfahren zum Garen von Gargut, bei dem der pH-Wert oder auch die Kerntemperatur eines Garguts zur Bestimmung eines Pasteurisierungswerts (P-Werts) verwendet wird. Das Gargerät soll den Garpzozeß dabei derartig führen, daß zum Ende des Garprozesses der gewünschte P-Wert, also das gewünschte Maß an Keimfteiheit im Lebensmittel genau erreicht wird. Nach einer anschließenden Abkühlung der Temperatur des Garguts auf einen Wert knapp über 0°C kann so ein lange lagerfähiges Lebensmittel erzeugt werden. Der P-Wert ist nur sehr indirekt mit der Gare des Lebensmittels verknüpft.

Auch aus der DE 199 45 021 A1 ist es bekannt, einen Garvorgang in Abhängigkeit eines pH-Werts oder in Abhängigkeit der Hygiene eines Garguts zu führen. Des weiteren ist dort beschrieben, daß der Garvorgang auch in Abhängigkeit der Kerntemperatur eines Garguts geführt werden kann.

Die DE 196 09 116 A1 offenbart ein Garverfahren in einem Garraum, das dann beendet wird, wenn eine Ist-Kerntemperatur in einem Gargut eine Soll-Kerntemperatur erreicht. Wenn ein Endzeitpunkt des Garverfahrens eingestellt ist, werden die Garraumtemperatur, die umlaufende Strömung im Garraum und die Feuchte im Garraum derart eingestellt oder verändert, daß zum vorgegebenen Endzeitpunkt die Soll-Kerntemperatur erreicht wird.

Die US 4,281,022 offenbart ein Garverfahren zum Garen von dünnem Fleisch in einer Mikrowelle, bei dem ein Garegrad des Fleischs anhand der Feuchte und der Temperatur im Garraum bestimmt wird. Dazu wird aus der Temperatur und der Feuchte im Garraum sowie der abgelaufenen Garzeit eine Zeit tx berechnet, die zum Erreichen eines thermischen Gleichgewichts notwendig ist. Diese Zeit tx wird dazu genutzt, das Garverfahren zu unterbrechen, sobald ein gewünschter Garegrad erreicht ist. Der Zusammenhang zwischen der Zeit tx und dem Garegrad für dünnes Fleisch ist in der US 4,281,022 beschrieben. Nachteilig ist hieran, daß mit dem Verfahren nur ein spezielles Gargut gegart werden kann und daß das Gargut von Anfang bis Ende durchgegart werden muß, bis der gewünschte Garegrad erreicht ist. Eine Unterbrechung und Fertigstellung zu einem späteren Zeitpunkt ist mit dem Verfahren nicht möglich.

Nachteilig an dem zitierten Stand der Technik ist, daß Hygiene bzw. P-Wert und die Kerntemperatur des Garguts nur bedingt geeignet sind, die tatsächliche Gare eines Garguts zu bestimmen. So ist es beispielsweise allgemein bekannt, daß Kartoffeln, auch wenn sie in siedendem Wasser eine Kerntemperatur von nahezu 100°C erreicht haben, noch nicht die zum Verzehr gewünschte Konsistenz erreicht haben. Tatsächlich ist es nämlich erforderlich, daß diese Temperatur im Kern der Kartoffelstücke für ca. 3 bis 5 Minuten gehalten werden muß, um die Kartoffel verzehrfertig zu machen. Die chemischen Reaktionen, bei denen die Bestandteile der Lebensmittel umgesetzt werden, erfordern nämlich neben der Temperatur auch eine gewisse Zeitspanne, bei denen die Inhaltsstoffe der Lebensmittel umgesetzt werden können. Ein solches Verhalten kann ähnlich dem P-Wert mit dem C-Wert (cooking value - Kochwert) beschrieben werden. Ein solcher Kochwert ist in der Ökotrophologie bekannt und läßt sich wie folgt berechnen: ${C}_{BT}^{UF} = {\int }_{St}^{tʹ} {UF}^{\frac{\left[T\left(t\right)-BT\right]}{10}} ⁢ dt ,$
wobei
UF = Umrechnungsfaktor,
BT = Bezugstemperatur =100°C,
T(t) = Kemtemperaturverlauf,
St = Zeitpunkt, bei dem eine Starttemperatur überschritten wurde, abhängig vom Lebensmittel
   und
t' = Ist-Zeit

Ein Verfahren, bei dem ein solches Integral bei der Bestimmung der bakteriellen Belastung eines Lebensmittels, also eines P-Werts, in einem Gargerät bestimmt wird, ist aus der EP 1 317 643 B1 bekannt Dort wird aber wiederum nur die Bestimmung eines Pasteurisierungswertes offenbart.

Aus der WO 2004/062372 A2 ist ein Verfahren zum Garen in einem Garraum eines Gargeräts mit einer Steuerung bekannt, die Zugang zu den zeitabhängigen und nicht zeitabhängigen gemessenen Daten hat, die mit dem Zustand des Garguts oder des Gargeräts korrelieren. Der aktuelle Verlauf des Garprozesses wird dabei anhand von gemessenen Daten Z_{I} des zu garenden Garguts I bis zu einer vorherbestimmten Zeit T_{M} vor dem Ende der Garzeit T_{E} bestimmt. Dabei können auch die Daten Z_{I} (T_{E}) zum Ende des Garprozesses T_{E} vorhergesagt werden. Als Garparameter sind dabei die Kerntemperatur, die Bräunung, die Krustenbildung und auch die Hygiene des Garguts vorgesehen.

Im Rahmen einer Weiterentwicklung wäre es wünschenswert, den Garvorgang bei Erreichen eines durch einen Kunden eingestellten Werts für den Garfortschritt (zum Beispiel einen C-Wert) zu unterbrechen und zu einem späteren Zeitpunkt im Rahmen eines neuen Garprozesses abzuschließen. Dies böte für einen Koch im Kantinen- oder Cateringbetrieb den Vorteil, daß zu einem Zeitpunkt, bei dem in der Küche noch kein Zeitdruck herrscht, ein Essen nahezu fertigstellen zu können und schließlich zu einem späteren Zeitpunkt die fehlende Gare innerhalb sehr kurzer Zeit erreichen zu können, ohne daß das Essen dabei übergart würde.

Aus der WO 01/58214 A1 ist ein Verfahren zur Bereitstellung einer vorbestimmten Endzubereitung von vorgekochten Speisenportionen bekannt Dabei wird über einen an über Verpakkung angebrachten maschinenlesbaren Code eine Temperatur und ein Zeitverlauf für einen Endzubereitungsprozeß abgelesen und ein Endzubereitungsgerät entsprechend eingestellt. Das Anforderungsprofil ist in diesem Falle abhängig von den beim Vorkochen eingehaltenen Vorzubereitungsparametern. Die anzuwendenden Endzubereitungsparameter können mittels Vorversuchen in Abhängigkeit vom Vorzubereitungszustand empirisch festgelegt werden. Nachteilig ist hieran, daß der Kunde, also der Koch in einer Großküche oder in einem Cateringbetrieb, nicht die Möglichkeit hat, selbst zu bestimmen, in wieweit das Gargut in dem ersten Schritt vorgegart werden soll. Des weiteren erlaubt das Verfahren nicht, auf eine Veränderung des Garablaufs beim Vorgaren derart zu reagieren, daß die Endzubereitung in jedem Fall gelingt.

Die JP 63 128 969 offenbart ein Gargerät, an dem über eine Einstellvorrichtung ein Start, eine Unterbrechung und ein Ende eines Garprozesses eingegeben werden kann. Mit Hilfe eine Programms kann eine Heizzeit zu Beginn eines Garvorgangs und eine Heizzeit für den Fall eines Wiedererwärmens bestimmt werden. Nachteilig ist hierbei, daß keine prozentuale Eingabe durch einen Kunden eingegeben werden kann. Auch kann kein C-Wert zur Bestimmung der Gare eines Lebensmittels verwendet werden, da kein Kerntemperaturfühler vorgesehen ist, um einen internen Garparameter im Lebensmittel zu bestimmen. Auch ist hier nicht vorgesehen, das Lebensmittel zu einem späteren Zeitpunkt basierend auf einem bereits erreichten Garegrad mit Hilfe eines separaten Garprozesses verzehrfertig zu garen.

Aus der WO 98/48679 A2 ist ein gattungsgemäßes Verfahren zum Führen eines Garprozesses in einem Gargerät bekannt, bei dem anhand der Ableitung eines Garparameters nach der Zeit das Ende eines Garprozesses im Voraus berechnet wird, um zu einer definierten Zeit vor dem Ende des Garprozesses mit einem abschließenden Teil des Garprogramms das Gargut in einen Endzustand zu überführen. Nachteilig ist hier wiederum daß der Garprozeß nicht unterbrochen werden kann und so kein abschließender Garprozeß, bei dem das abschließende Garen des Garguts stattfindet, vorgesehen ist, der auf einen beliebigen späteren Zeitpunkt verschoben werden kann. Auch ist eine Eingabe bezüglich des Garegrads als Kundenwunsch nicht vorgesehen.

Aufgabe der vorliegenden Erfindung ist es demzufolge, das gattungsgemäße Verfahren und Gargerät derart weiterzuentwickeln, daß es die Nachteile des Stands der Technik überwindet. Insbesondere soll die Eingabe eines gewünschten Zwischen-Garegrads eines Garguts eine Unterbrechung eines Garvorgangs beim Erreichen dieses Zwischen-Garegrads und ein automatisch berechnetes, zeitlich versetztes Fortführen des Garvorgangs, in dem die fehlende Gare zu einem späteren Zeitpunkt erreicht wird, ermöglicht werden.

Diese Aufgabe wird erfindungsgemäß gelöst durch zumindest zwei zeitlich voneinander getrennte Schritte, umfassend einen Vorgar-Schritt, der bei Erreichen eines bestimmten Zwischenwerts des Garegrads und/oder der Gardauer, insbesondere einer bestimmten Restzeit zum Erreichen der Gardauer, unterbrochen wird, und einen Fertiggar-Schritt, insbesondere in Form eines Finishing-Schritts, der zu einem späteren Zeitpunkt aufgerufen wird, um das Garen des Garguts unter Berücksichtigung des Zwischenwerts zu beenden.

Dabei kann vorgesehen sein, daß der Garegrad durch eine zeitliche Summe oder ein zeitliches Integral zumindest eines Meßwertes, insbesondere bestimmt über einen Kerntemperatunensor und/oder zumindest einen Gassensor zur Bestimmung des chemischen Zustands des Garguts anhand der Atmosphäre im Garraum, berechnet wird.

Es kann auch vorgesehen sein, daß der Zwischenwert in Abhängigkeit von der Dauer eines weiteren Gar-Schritts bestimmten wird, wobei vorzugsweise der weitere Gar-Schritt dem Fertiggar-Schritt entspricht.

Bevorzugt ist erfindungsgemäß, daß der Zwischenwert und/oder ein Endwert des Garegrads und/oder die Gardauer, insbesondere die Dauer des Fertiggar-Schritts, über eine Bedien-und/oder Anzeigeeinrichtung verändert und/oder ausgewählt werden kann, vorzugsweise zu Beginn des Verfahrens, insbesondere unter Auswahl des Garguts, eines Garprogramms und/oder zumindest eines Parameters des Garguts und/oder des Garprogramms und/oder eines zumindest teilweise vorgegebenen Fertiggar-Schritts.

Dabei kann wiederum vorgesehen sein, daß der Parameter des Garguts die Größe, das Kaliber, das Gewicht, die Temperatur, den Ausgangszustand und/oder die Qualität des Garguts vor dem Garen charakterisiert, und/oder der Parameter des Garprogramms die Feuchte, die Luftzirkulation und/oder die Temperatur im Garraum und/oder den Zielwert der Bräunung des Garguts charakterisiert, und/oder der Parameter des Fertiggar-Schritts die Feuchte, die Luftzirkulation und/oder die Temperatur im Garraum charakterisiert.

Ferner kann erfindungsgemäß vorgesehen sein, daß von der Recheneinrichtung, insbesondere unter Zugriff auf in der Speichereinrichtung hinterlegte Werte, der Zwischenwert und/oder der Endwert in Abhängigkeit von dem ausgewählten Gargut, dem ausgewählten Garprogramm und/oder dem ausgewählten Fertiggar-Schritt und/oder dem zumindest einen ausgewählten Parameter bestimmt und/oder auf der Bedien- und/oder Anzeigeeinrichtung angezeigt wird.

Mit der Erfindung wird dabei vorgeschlagen, daß der bestimmte und/oder angezeigte Zwischen- und/oder Endwert, vorzugsweise über die Bedien- und/oder Anzeigeeinrichtung, verändert und/oder, vorzugsweise in der Speichereinrichtung, insbesondere nach einer Veränderung, gespeichert werden kann.

Besonders bevorzugte Ausführungsbeispiele der Erfindung sind dadurch gekennzeichnet, daß der Zwischenwert in Form eines Prozentwertes relativ zum Endwert bestimmt, ausgewählt, angezeigt und/oder gespeichert wird.

Erfindungsgemäße Verfahren können sich dadurch auszeichnen, daß, insbesondere bei Erreichen des Zwischenwerts im Vorgar-Schritt, zumindest der Zwischenwert in der Speichereinrichtung gespeichert wird, und im Fertiggar-Schritt das Garen des Garguts unter Berücksichtigung zumindest des aus der Speichereinrichtung geholten Zwischenwerts und von der Sensiereinrichtung aufgenommenen Meßwerten beendet wird.

Ein erfindungsgemäßes Verfahren kann des weiteren gekennzeichnet sein, durch ein Speichern von Meßwerten, dem Zwischenwert, dem Endwert, dem Gargut, dem Garprogramm und/oder dem Parameter, vorzugsweise zusammen mit einer, insbesondere über die Bedien-und/oder Anzeigeeinrichtung auswählbaren und/oder veränderbaren, Kennung in der Speichereinrichtung.

Dabei kann vorgesehen sein, daß die Kennung, insbesondere zusammen mit dem Garegrad des Garguts, vorzugsweise während des kompletten Verfahrens, angezeigt, verändert und/oder gespeichert werden kann.

Mit der Erfindung wird auch vorgeschlagen, daß der Fertiggar-Schritt über die Kennung, insbesondere mittels der Bedien- und/oder Anzeigeeinrichtung, ausgewählt, verändert und/oder gespeichert werden kann.

Ferner kann erfindungsgemäß vorgesehen sein, daß der Fertiggar-Schritt über die Bedien-und/oder Anzeigeeinrichtung gestartet werden kann.

Weiterhin wird mit der Erfindung vorgeschlagen, daß zwischen dem Vorgar-Schritt und dem Fertiggar-Schritt zumindest ein Kühl- und/oder Lager-Schritt durchgeführt wird.

Bevorzugt ist erfindungsgemäß auch, daß beim Bestimmen des Zwischenwerts, beim Führen des Vorgar-Schritts, insbesondere bei der Bestimmung des Endes des Vorgar-Schritts, und/oder beim Führen des Fertiggar-Schritts, insbesondere bei der Bestimmung des Endes des Fertiggar-Schritts, ein Fortschreiten des Garens nach Beendigung des Vorgar-Schritts und/oder nach Entnahme des Garguts aus dem Garraum nach Beendigung des Vorgar-Schritts, ggf. unter Berücksichtigung des Kühl- und/oder Lager-Schritts, in Form eines Korrektur-Terms berücksichtigt wird.

Dabei kann vorgesehen sein, daß der Korrektur-Term in Abhängigkeit des zeitlichen Verlaufs der Meßwerte der Sensiereinrichtung zumindest während des Vorgar-Schritts, insbesondere einer während des Vorgar-Schritts erkannten Gargutgröße, vorzugsweise bestimmt durch das Gargutkaliber, die Gargutgröße und/oder das Gargutgewicht, und/oder des Zeitpunkts der Entnahme des Garguts aus dem Garraum nach Beendigung des Vorgar-Schritts und/oder des Zeitpunkts der Einführung des Garguts in den Garraum für den Fertiggar-Schritt berechnet wird, wobei die Gargutgröße und/oder das Gargutkaliber insbesondere über die erste und/oder zweite Ableitung der Kerntemperatur nach der Zeit bestimmt wird bzw, werden.

Dabei kann vorgesehen sein, daß der Korrektur-Term dazu verwendet wird, die Dauer des Fertiggar-Schritts zu korrigieren, wobei besagte Dauer vor und/oder nach der Korrektur insbesondere über die Bedien- und/oder Anzeigeeinrichtung angezeigt wird.

Mit der Erfindung wird auch vorgeschlagen, daß eine Kundeneingabe über die Bedien-und/oder Anzeigeeinrichtung zum Zwischenwert unter Berücksichtigung des ausgewählten Garguts, des ausgewählten Garprogramms und/oder des zumindest einen ausgewählten Parameters und/oder unter Berücksichtigung über die Sensiereinrichtung erfaßter Meßwerte auf Plausibilität überprüft wird.

Dabei kann vorgesehen sein, daß im Falle einer erkannten fehlenden Plausibilität ein Hinweis, insbesondere über die Bedien- und/oder Anzeigeeinrichtung, ausgegeben und/oder automatisch ein berechneter Zwischenwert als Vorschlag angezeigt wird, wobei der Vorschlag verändert und/oder gespeichert werden kann.

In einer weiteren Ausgestaltung der Erfindung wird vorgeschlagen, daß während des Vorgar-Schritts ein zeitlicher Verlauf zumindest einer das Klima im Garraum bestimmenden Größe, wie der Feuchte, Temperatur und/oder Luftzirkulation im Garraum, für den Fertiggar-Schritt bestimmt wird, wobei vorzugsweise mit diesem Verlauf das Gargut innerhalb einer vorgegebenen, insbesondere über die Bedien- und/oder Anzeigeeinrichtung eingegebenen, Dauer des Fertiggar-Schritts mit dem vorgegebenen, insbesondere die über die Bedien- und/oder Anzeigeeinrichtung eingegebenen, Endwert des Garegrads des Garguts und/oder mit der vorgegebenen, insbesondere über die Bedien- und/oder Anzeigeeinrichtung eingegebenen, Gardauer erreicht.

Mit der Erfindung wird auch vorgeschlagen, daß eine Ziel-Zeit, insbesondere Ziel-Uhrzeit, eingegeben wird, bei der der Fertiggar-Schritt abgeschlossen werden soll.

Dabei kann vorgesehen sein, daß mehrere, insbesondere in verschiedenen Vorgar-Schritten vorgegarte Gargüter mit dem Fertiggar-Schritt zu den jeweils gewünschten Endwerten des Garegrads und/oder der Gardauer so gegart werden, daß die Endwerte aller Gargüter im wesentlichen zu der Ziel-Zeit erreicht werden.

Des weiteren wird vorgeschlagen, daß die Ziel-Zeit zusammen mit dem Gargut, insbesondere unter Verwendung der Kennung und/oder dem Zwischenwert, vorzugsweise für alle vorgegarten Gargüter, eingegeben und/oder gespeichert wird.

Dabei kann vorgesehen sein, daß ein Beladungs-Zeitpunkt, zu dem das Gargut in den Garraum geladen wird, vorzugsweise für jedes vorgegarte Gargut, derart berechnet wird, daß der Endwert des Garegrads zu der Ziel-Zeit erreicht wird, wobei vorzugsweise zum Beladungs-Zeitpunkt eine Aufforderung zum Beladen des Garguts, insbesondere unter Anzeige der dazu gehörenden Kennung, auf der Bedien- und/oder Anzeigeeinrichtung angezeigt wird.

Hierbei ist es vorteilhaft, wenn bei der Berechnung jedes Beladungs-Zeitpunkts das Kaliber des jeweiligen Garguts und/oder die Anzahl der weiteren, in den Garraum zu ladenden Gargüter, berücksichtigt wird bzw. werden.

Erfindungsgemäß kann dabei vorgesehen sein, daß die Abfolge der Vorgar-Schritte und/oder die Start-Zeitpunkte jedes Vorgar-Schritts und/oder jeder Beladungs-Zeitpunkt automatisch berechnet wird bzw. werden.

Dabei kann vorgesehen sein, daß während des ersten Vorgar-Schritts die Dauer und/oder die zumindest eine das Klima bestimmende Größe des Fertiggar-Schritts bestimmt wird bzw. werden.

Auch kann dabei vorgesehen sein, daß die Gargüter der weiteren Vorgar-Schritte bis zu den jeweiligen Zwischenwerten vorgegart werden, von denen aus der Fertiggar-Schritt bei seiner bestimmten Dauer oder zu der bestimmten Ziel-Zeit, vorzugsweise unter Berücksichtigung der bestimmten Klima-Größe, die Gargüter bis zu ihren jeweiligen Endwerten gart.

Eine vorteilhafte Ausgestaltung der Erfindung sieht vor, daß eine Warnung, insbesondere auf der Bedien- und/oder Anzeigeeinrichtung, ausgegeben wird, wenn die eingegebene Ziel-Zeit nicht erreicht werden kann und/oder eine Kombination verschiedener vorgegarter Gargüter in dem Fertiggar-Schritt keine befriedigenden Ergebnisse liefern kann, insbesondere die vorgegarten Gargüter unterschiedliche Klima-Größen benötigen.

Dabei kann vorgesehen sein, daß mit der Warnung alternative mögliche Ziel-Zeiten, Fertiggar-Schritte und/oder Vorgaz-Schritte angezeigt werden, wobei vorzugsweise eine Auswahl einer Alternativen über die Bedien- und/oder Anzeigeeinrichtung ermöglicht wird.

Dabei kann es feiner von Vorteil sein, daß während zumindest eines Vorgar-Schritts zumindest ein folgender Beladungs-Zeitpunkt und/oder Entnahme-Zeitpunkt, zumindest eines Garguts aus dem Garraum über die voraussichtliche Dauer des Vorgar-Schritts und/oder über den zeitlichen Verlauf der das Klima im Garraum bestimmenden Größe bestimmt wird, wobei vorzugsweise zu jedem Beladungs-Zeitpunkt und/oder Entnahme-Zeitpunkt eine Aufforderung zum Beladen bzw. Entnehmen des Garguts, insbesondere unter Anzeige der dazu gehörenden Kennung, auf der Bedien- und/oder Anzeigeeinrichtung angezeigt wird.

Erfindungsgemäß wird auch ein Gargerät mit einem Garraum, einer Recheneinrichtung, einer Speichereinrichtung, zumindest einer Sensiereinrichtung und zumindest einer Heizeinrichtung und einer Programmierung zum Durchführen eines erfindungsgemäßen Verfahrens bereitgestellt.

Dabei kann auch eine Bedien- und/oder Anzeigeeinrichtung, vorzugsweise umfassend Tasten, einen Drehknopf und/oder ein Touchscreen vorgesehen sein.

Der Erfindung liegt somit die überraschende Erkenntnis zugrunde, daß es die im wesentlichen kontinuierliche Berechnung eines Garegrads während eines Garvorgangs, wie z.B. einer Kerntemperatur oder eines C-Werts anhand eines inneren Garparameters, wie z.B. der Kerntemperatur oder des pH-Werts, erlaubt, einen definierten Prozentwert einer Vorgarung und/oder eine Restzeit für das Erreichen eines Endgarzustands in einem späteren Garvorgang zu berechnen. Bei Erreichen des bestimmten Prozentsatzes bzw. der bestimmten Restzeit, die durch einen Anwender voreingegeben sein können oder bereits voreingestellt sind, ist es möglich, den Garvorgang zu unterbrechen und das so vorgegarte Gargut für eine spätere Endzubereitung unter hygienischen Bedingungen gekühlt zu lagern. Zu einem späteren Zeitpunkt kann dann der fehlende prozentuale Anteil des Garegrads, z.B. C-Werts, mit Hilfe eines separaten Finishing-Schritts in kurzer Zeit, nämlich über die Restzeit, erreicht werden. So kann sichergestellt werden, daß ein Essen zu Stoßzeiten im Küchenbetrieb innerhalb kurzer Zeit fertiggestellt werden kann, ohne daß es zu einem Unter- oder Übergaren der Lebensmittel kommt. Dabei kann eine Speichereinrichtung vorgesehen sein, der den Prozentwert des Garegrads und/oder die Restzeit zusammen mit weiteren Angaben, wie z.B. vom Anwender eingegebenen Wunsch-Endwerten, der Art des Lebensmittels oder eine durch einen Anwender eingegebene Kennzeichnung, gespeichert wird. So kann sichergestellt werden, daß ein Anwender schnell und unkompliziert den geeigneten abschließenden Garprozeß zur Fertigstellung des Lebensmittels aufrufen und starten kann.

Hieraus ergeben sich für einen Anwender, insbesondere im Groß- und Gewerbeküchenbetrieb sowie im Kantinen- und Cateringbereich, eine ganze Reihe von Vorteilen. Dadurch, daß z.B. der Prozentwert eines zu erreichenden Garendzustands (C-Werts oder Kerntemperatur) eingegeben werden kann, ist es einem Koch möglich, seine Erfahrungen bei der Behandlung von Lebensmitteln einfließen zu lassen. Er kann dabei auch seine persönlichen Vorlieben einfließen lassen und selbst festlegen, daß z.B. ein Gemüse bis zu einem Garegrad 95% vorgegart wird, während Fleisch bis zu einem Garegrad von 80% vorgegart wird, und so das Gemüse und das Fleisch beim abschließenden Garen von 5% bzw. 20% des Endwerts des Garegrads die seiner Meinung nach exakt richtige Konsistenz erhält. Auch ist es so möglich, daß ein Anwender selbst festlegt, wieviel Zeit er für das abschließende Garen der vorgegarten Lebensmittel in einem solchen Gargerät zur Verfügung hat. So kann in einem Küchenbetrieb der Zeitablauf noch wesentlich präziser koordiniert werden als bisher. Beim sogenannten Finishing oder Regenerieren von Lebensmitteln ist ein Anwender zudem in der Lage, bei der Gratwanderung zwischen einer möglichst kurzen Wiedererwärmungszeit und einem möglichst guten Garergebnis selbst zu entscheiden, bei welchem Gargut er welche Grenze ziehen möchte.

Weitere Merkmale und Vorteile der Erfindung ergeben sich aus der nachfolgenden Beschreibung eines Ausführungsbeispiels mit Bezug auf die beigefügten, schematischen Zeichnungen. Dabei zeigt
- Figur 1: ein erfindungsgemäßes Gargerät; und
- Figur 2: den Ablauf eines Teils eines efindungsgenläßen Verfahrens.

Figur 1 zeigt ein erfindungsgemäßes Gargerät 1 mit einem Garraum 5, in dem ein Gargut 10 auf einem Gargutträger 15 plaziert werden kann. Zur Beheizung des Garraums 5 ist eine Heizung 20 um ein Lüfterrad 25 herum angeordnet. Ferner ist ein Dampfgenerator 30 zur Einspeisung von Dampf in den Garraum 5 vorgesehen.

Ein Anwender kann über eine Bedieneinrichtung 35, die eine oder mehrere Tasten 40 und einen Drehknopf 45 umfaßt, mit Hilfe einer Anzeigeeinrichtung 50 ein Garprogramm 50a auswählen. Anschließend kann der Anwender über die Bedieneinrichtung 35 verschiedene Zielvorgaben, wie z.B. Bräunung und Kerntemperatur für das ausgewählte Garprogramm eingeben bzw. Voreinstellungen hierzu verändern. Sodann erscheint eine Option auf der Anzeigeeinrichtung 50 zum Durchführen eines erfindungsgemäßen Garverfahrens, z.B. in der Form eines Felds "Garen mit Finishing" oder "Garen für Finishing", das durch Drücken des Felds auf der als Touch-Screen ausgebildeten Anzeigeeinrichtung 50 ausgewählt werden kann. Wird diese Option durch den Anwender über die Bedieneinrichtung 35 oder die als Touch-Screen ausgebildete Anzeigeeinrichtung 50 ausgewählt, so wird das ausgewählte Garprogramm mit den Wunschparametern in ein efrindungsgemäßes Garprogramm, also unterbrechbares Garprogramm umgewandelt. Dazu muß der Anwender einen Zwischenwerts für den Garegrad, z.B. in Form eines C-Werts oder einer Kerntemperatur oder eine Finishing-Zeit über die Bedieneinrichtung 35 z.B. mit Hilfe des Drehknopfs 45 eingeben. Die ausgewählten Werte 50b werden auf der Anzeigeeinrichtung 50 angezeigt.

Sobald ein Gargut 10 in den Garraum 5 eingebracht worden ist, erscheint eine Kennung 50c auf der Anzeigeeinrichtung 50, die vom Anwender über die Bedieneinrichtung 35 verändert werden kann. Während des nun beginnenden Vorgar-Schritts wird der Zustand des Garguts 10 mit Hilfe eines Kerntemiperaturfühlers 55, der in das Gargut 10 gesteckt wurde, und/oder mit Hilfe eines Gassensors 60 überwacht. Mit Hilfe einer Recheneinrichtung 65 steuert das Gargerät 1 das Klima im Garraum 5 über die Heizung 20, das Lüfterrad 25 und den Dampfgenerators 30. Dazu wird die Garraumtemperatur mit Hilfe eines Garraumtemperatursensors 70 und die Feuchte mit Hilfe eines Feuchtesensor 75 überwacht.

Aus dem Verlauf der Meßdaten des Kerntemperaturfühlers 55 und/oder des Gassensors 60 berechnet die Recheneinrichtung 65 den aktuellen Garegrad des Garguts 10 während des Vorgar-Schritts. Aus der zeitlichen Entwicklung des Garegrads kann auf den Zeitpunkt des voraussichtlichen Endes des Garprogramms zurückgeschlossen werden. Die sich aus dem voraussichtlichen Ende und der aktuellen Garzeit ergebene Restgarzeit und/oder der aktuelle Garegrad 50b können auf der Anzeigeeinrichtung 50 während des Vorgar-Schritts angezeigt werden, z.B. an der Stelle, an der zuvor bei der Eingabe des Zwischenwerts und des Endwerte des Garegrads durch den Anwender, die eingegebenen Werte auf der Anzeigeeinrichtung 50 angezeigt wurden. Bei Erreichen des durch den Anwender eingegebenen Garegrads oder wenn die berechnete Restzeit des Garprogramms mit der vom Anwender eingegebenen Finishing-Zeit übereinstimmt, wird das Ende des Vorgar-Schntts erreicht. Der Anwender wird zu dieser Zeit zum Entnehmen des Garguts 10 aus dem Garraum 5 mit Hilfe der Anzeigeeinrichtung 50 aufgefordert. Zusätzlich ist es vorstellbar, daß ein akustisches Signal den Anwender auf das Ende des Vorgar-Schritts aufmerksam macht.

Sobald die Tür (nicht gezeigt) zum Garraum 5 geöffnet wird, speichert die Recheneinrichtung 65 in eine Speichereinrichtung 80 den aktuellen Garegrad des Garguts 10 zusammen mit der vom Anwender eingegebenen oder voreingestellten Kennung 50c ab. Dem Anwender wird auch zu diesem Zeitpunkt noch die Möglichkeit gegeben, über die Bedieneinrichtung 35 die Kennung 50c zu verändern. Die Kennung 50c stellt eine Art Chargenbezeichnung dar, die der eindeutigen Zuordnung der Informationen über den Zustand des Garguts 10, z.B. erreichter Garegrad, bzw. C-Wert, erreichte Kerntemperatur, ausgewähltes Garprogramm, Art des Garguts und Größe des Garguts am Ende des Vorgar-Schritts zur jeweiligen Gargutcharge, dienen kann. Zu einem späteren Zeitpunkt kann die Gargutcharge anhand der Kennung 50c identifiziert werden, sodaß der Zustand des Garguts 10 am Ende des Vorgar-Schritts aus der Speichereinrichtung 80 gelesen werden.

Anschließend kann der Anwender das Gargerät 1 weiter wie gewohnt nutzen und auch noch weitere erfindungsgemäße Garprogramme 50a starten. Während dessen können noch andere Zwischenwerte 50b für Garegrade zusammen mit anderen Kennungen 50c im Gargerät 1 abgespeichert werden.

Üblicherweise werden die jeweils vorgegarten Gargüter 10 nach der Entnahme aus dem Garraum 5 in eine externe, nicht gezeigte Kühleinrichtung, z.B. einen Schockkühler, verbracht, um sie dann anschließend bis zu einem Finishing-Schritt gekühlt zu lagern. Ein Finishing-Schritt ist ein Fertiggar-Schritt, d.h. ein Programm-Schritt, bei dem ein vorgegartes Gargut 10 verzehrfertig gegart wird. Dabei kann es vorkommen, daß aufgrund der im Gargut 10 gespeicherten Wärme noch ein Nachgaren des Garguts 10 im Schockkühler erfolgt. Aus der zeitlichen Entwicklung der Meßwerte des Kerntemperaturfühlers 55 und/oder des Gassensors 60 kann auf die Größe, d.h. den Durchmesser und die Wärmeleiteigenschaften des Garguts 10 zurückgeschlossen werden. Je größer das Gargut 10 ist, desto stärker wird es nach dem Entnehmen aus dem Garraum 5 nachgaren. Diese Information kann dazu verwendet werden, einen Korrektur-Term zu berechnen, der zu dem gespeicherten Garegrad automatisch hinzugerechnet wird bzw. von der Restzeit abgezogen wird. Dieser Korrektur-Term beeinflußt also auch den Zeitpunkt des Endes des Vorgar-Schritts, wenn vom Anwender eine Finishing-Zeit eingegeben wurde. Bei einer Eingabe eines Zwischenwerts für den Garegrad durch den Anwender kann das Nachgaren über den Korrektur-Term auch beim anschließenden Finishing-Schritt berücksichtigt werden. Ohne weiteres ist es aber auch möglich, bei der Eingabe eines Zwischenwerts für den Garegrad den Korrektur-Term bereits zur Verkürzung des Vorgar-Schritts zu verwenden.

Der Korrektur-Term kann wie der C-Wert selbst berechnet werden. Zum Zeitpunkt der Entnahme des Garguts 10 aus dem Gargerät 1 nach dem Vorgar-Schritt sind die Größe des Garguts, die Art des Garguts und die Temperatur im Inneren des Garguts bekannt. Ab diesem Zeitpunkt wird das Gargut 10 gekühlt und deswegen die Wärme aus dem Inneren des Garguts 10 nach außen abfließen. Für die Kerntemperatur ergibt sich so eine Abklingkurve, die von der Größe des Garguts 10 und von dessen Wärmeleitfähigkeit abhängt. Für die Wärmeleitfähigkeit des Garguts 10 kann ein von der Art des Garguts 10 abhängiger Wert angenommen werden. Die dadurch bestimmte Abklingfunktion T(t) wird mit Hilfe von Gleichung (1) integriert und so der Korrektur-Term bestimmt.

Zudem ist insbesondere bei großen Gargütern auch noch Wärme in den Bereichen des Garguts 10 gespeichert, die zwischen dem Kern und der Oberfläche liegen. Dieser Temperaturgradient im Inneren des Garguts 10 ist von dessen Größe, Wärmeleitfähigkeit und der Zeit, die das Gargut 10 im warmen oder heiße Garraum 5 verbracht hat, abhängig. Die Kerntemperatur wird aufgrund der in diesem Bereich gespeicherten Energie ansteigen, bis sich die Abkühlung von außen durchsetzt, und dies zu einem Abklingen der Kerntemperatur führt. Auch dieser Teil des Kerntemperaturverlaufs T(t) kann mit Gleichung (1) berücksichtigt werden und so in den Korrektur-Term einfließen.

Beide Korrektur-Terrne können aber auch durch einfache Zahlenwerte abgeschätzt werden, die zuvor in Labor-Experimenten für definierte Arten von Gargütern, Größen der Gargüter und Temperaturverläufen im Inneren der Gargüter gewonnen wurden. Diese Zahlenwerte sind in der Speichereinrichtung 80 des Gargeräts 1 hinterlegt.

Zu einem späteren Zeitpunkt entnimmt der Anwender ein mit einem Vorgar-Schritt vorgegartes Garguts 10 aus der Kühleinrichtung, um es mit Hilfe des Gargeräts 1 in den Endzustand zu überführen, bei dem das Gargut 10 verzehrfertig ist. Dazu kann der Anwender zunächst über die Bedieneinrichtung 35 aus einer Liste mit abgespeicherten Kennungen 50c den richtigen Finishing-Schritt für sein Gargut 10 auswählen. Hat der Anwender über die Bedieneinrichtung 35 eine bestimmte Kennung 50c ausgewählt, lädt die Recheneinrichtung 65 aus der Speichereinirichtung 80 den dazu gehörenden, bereits erreichten und mit dem Korrektur-Term korrigierten Garegrad zusammen mit dem für das Gargut 10 passenden Garprogramm und den vom Kunden bereits beim Vorgar-Schritt eingegeben Wunsch parametern. Mit Hilfe der eingelesenen Parameter und des gespeicherten Garegrads läßt sich dann der Ablauf des Finishing-Schritts so steuern, daß dem Gargut 10 der noch fehlende Teil des Garegrads zugegebenen wird. Wurde eine Finishing-Zeit durch den Anwender voreingestellt, ist es aufgrund des zum richtigen Zeitpunkt unterbrochenen Garprogramms am Ende des Vorgar-Schritts möglich, das Gargut 10 in der vorgegebenen Zeit bis zu dem gewünschten Endwert des Garegrads zu garen.

Im Falle einer durch einen Anwender eingegebenen Finishing-Zeit muß die Zeit berücksichtigt werden, die zum Erwärmen des Garguts 10 bis in das Innere beim Finishing-Schritt benötigt wird. Ist die Eingabe der Finishing-Zeit durch den Anwender so kurz gewählt, daß aufgrund der von der Recheneinrichtung 65 mit Hilfe der Sensoren 55, 60, 70, 75 bestimmten Größe des Garguts 10 keine ausreichende Zeit zum wiedererwärmen des Garguts 10 im Finishing-Schritt möglich ist, ist es vorstellbar, den Anwender über die Anzeigeeinrichtung 50 auf dieses Problem hinzuweisen und eine minimale Finishing-Zeit für eben dieses Gargut 10 vorzuschlagen. Dies erfolgt idealerweise schon gegen Ende oder am Ende des Vorgar-Schritts.

Figur 2 zeigt den typischen Ablauf der Auswahl eines Garprogramms 50a mit Wunschparametern und eines Vorgar-Schritts gemäß der Erfindung. Zunächst wird ein Garprogramm 50a durch einen Anwender ausgewählt (Schritt 100). Anschließend können verschiedene Wunschparameter und der Endwert des Garegrads eingegeben werden (Schritt 110). Dazu gehören insbesondere die Kerntemperatur, die Bräunung oder ganz allgemeine Eingaben, wie z.B. blutig, medium und durch. Im nächsten Schritt 120 kann der Anwender eine Finishing-Zeit oder einen Zwischenwert des Garegrads 50b eingeben. Eine Eingabe zum Klima, z.B. Temperatur, Feuchte und/oder Luftgeschwindigkeit im Garraum 5 während des Finishing-Schritts, die den Ablauf des Finishing-Schritts beeinflußt, kann ebenfalls möglich sein. Vortoilhafterweise werden bereits voreingestellte Parameter hierzu angezeigt, die vom Anwender verändert werden können. Im folgenden Schritt 130 wird das Garprogramm 50a gestartet.

In dem darauffolgenden Schritt 140 wird der Garraum 5 auf eine geeignete Temperatur vorgeheizt und gegebenenfalls auch der Dampfgenerator 30 in einen betriebsbereiten Zustand versetzt. Das Vorheizen kann auch bereits nach der Auswahl des Garprogramms 50a gestartet und parallel zu den Eingaben des Anwenders durchgeführt werden. Ist das Vorheizen des Garraums 5 und des Dampfgenerators 30 abgeschlossen, so folgt im nächsten Schritt 150 eine Aufforderung zum Beladen des Garraums 5. Sobald der Garraum 5 mit Gargut 10 beladen ist, was durch das Öffnen und Schließen der Garraumtür bspw. über einen Kontaktschalter bestimmt werden kann, erfolgt ist, beginnt der eigentliche Vorgar-Schritt 160. Während des Beladens muß, sofern erforderlich, der Kerntemperaturfühler 55 in das Gargut 10 eingestochen werden. Während des Vorgar-Schritts 170 werden Meßwerte durch die Sensoren 55, 60 aufgenommen. Auch die Sensoren 70, 75 liefern Meßwerte, die in der Speichereinrichtung 80 der Recheneinrichtung 65 zusammen mit den Zeitpunkten der Messungen gespeichert werden. Aus den Sensordaten wird im nächsten Schritt 180 während des Vorgar-Schritis der aktuelle Garegrad des Garguts 10 bestimmt oder berechnet und/oder die Restzeit zum Erreichen des Endwerts des Garegrads im Finishing-Schritt berechnet. Gleichzeitig berechnet die Recheneinrichtung 65 des Gargeräts 1 aus den Meßwerten der Sensoren 55, 60, 70, 75 die Größe des Garguts 10. Die Größe des Garguts 10 hat einen Einfluß auf den Korrektur-Term, mit dem das Nachgaren des Garguts 10 nach der Entnahme aus dem Garraum 5 berücksichtig wird, und auf die Zeit, die notwendig ist, um das Gargut 10 im anschließenden Finishing-Schritt auf die notwendige Verzehrtemperatur zu erhitzen. Diese Parameter beeinflussen also den Ablauf des Finishing-Schritts und somit auch rechnerisch die Restzeit und/oder den zu erreichenden Zwischenwert des Garegrads. In einem nächsten Schritt 190 wird die aktuell berechnete Restzeit mit der vom Anwender eingegebenen Finishing-Zeit verglichen, bzw. der vom Anwender eingegebene Zwischenwert mit dem aktuellen Garegrad verglichen. Ist die so berechnete Restzeit kleiner als die vom Anwender eingegebene Finishing-Zeit oder ist der Zwischenwert des Garegrad noch nicht erreicht, so wird der Vorgar-Schritt weiter fortgeführt, d.h. weitere Meßwerte durch die Sensoren 55, 60, 70, 75 aufgenommen, also zum Schritt 170 zurückgekehrt.

Dieser Zyklus wird solange wiederholt, bis die Restzeit die vom Anwender eingegebene Finishing-Zeit erreicht hat oder der vom Anwender eingegebene Zwischenwert des Garegrads erreicht ist. Ist dies der Fall, ist das Ende des Vorgar-Schritts erreicht, und der Anwender wird zum Entnehmen des Garguts 10 aufgefordert (Schritt 200). Bis zum Öffnen der Garraumtür wird idealerweise der Garegrad weiter berechnet, um eine Verzögerung der Entnahme durch den Anwender zu berücksichtigen. Anschließend kann der Anwender die so gespeicherten Parameter (Kundeneingaben, aktueller Garegrad, Größe des Garguts 10, verwendetes Garprogramm 50a, usw.) zusammen mit einer Kennung 50c, die vom Anwender modifiziert werden kann, in der Speichereinrichtung 80 abgespeichert werden.

Zu einem späteren Zeitpunkt (nicht in Figur 2 dargestellt) können diese Parameter wieder mit Hilfe der Kennung 50c aufgerufen werden und so ein passender Finishing-Schritt für das vorgegarte Gargut 10 berechnet und durchgeführt werden.

Sind die voreingestellten Parameter für einen Vorgar-Schritt passend zu einem Standard-Finishing-Schritt ohne Änderung bestätigt worden, werden die zu garenden Gargüter alle derart gegart, daß sie alle mit den gleichen Parametern, d.h. Finishing-Zeit, Temperatur, Feuchte und Luftstrom, während des Standard-Finishing-Schritts fertig gegart werden. Dann können alle vorgegarten Lebensmittel mit ein und demselben Finishing-Programm gleichzeitig verzehrfertig zubereitet werden.

Dabei kann auch mehr als nur ein Standard-Finishing-Schritt auswählbar sein. Es können über die Bedieneinrichtung 35 verschiedene Standard-Finishing-Schlitte ausgewählt werden, die auf der Anzeigeeinrichtung 50 angezeigt werden und deren Parameter in der Speichereinrichtung 80 hinterlegt sind. Möglich wären zum Beispiel Vorgar-Schritte für Standard-Finishing-Schritte "Kurz", "Mittel" oder "Lang", die ein Maß für die Finishing-Zeit darstellen, oder "Feucht", "Medium" oder "Trocken", die ein Maß für das Klima während des Finishing-Schritts sind, oder "Klein", "Mittel" oder "Groß", die ein Maß für die Größe der zu behandelnden Gargüter sind. Auch Kombinationen hieraus sind möglich.

Wird ein solcher Vorgar-Sehritt mit einem Standard-Finishing-Schritt ausgewählt, läuft der Vorgar-Schritt entsprechend der sich daraus ergebenden Vorgaben ab. Alle derart vorgegarten Gargüter können dann mit einem Standard-Finishing-Schritt fertig gegart werden. Die Auswahl eines Standard-Finishing-Programms entspricht dann einer Kennung 50c des vorgegarten Garguts 10, wobei eine ganze Anzahl von vorgegarten Gargütern durch solch eine Kennung 50c charakterisiert werden. Spezifische Informationen zu einem speziellen Gargut können beim Starten des dazu gehörenden Standard-Finishing-Schritts nicht mehr verwendet werden. Die Informationen, die anhand des ausgewählten Standard-Finishing-Schritts, d.h. des Vorgar-Schritts gewonnen wurden, lassen sich jedoch noch für den Standard-Finishing-Schritt bzw. den Fertiggar-Schritt verwerten. So sind die Zwischenwerte für den Garegrad, also die C-Werte nach Gleichung (1) für alle Gargüter, die mit dem gleichen Vorgar-Schritt für den gleichen Standard-Finishing-Schritt gegart wurden, abhängig von der Größe und Art des jeweiligen Garguts so hoch, daß im Standard-Finishing-Schritt alle durch diese Kennung 50c vorgegebenen Gargüter nach Ablauf des Standard-Finishing-Schritts die zuvor ausgewählten Zielvorgaben erreichen.

Ebenso ist es möglich, daß ein Anwender vorgibt, daß eine ganze Reihe von in Vorgar-Schritten vorgegarten Gargüter zu einer bestimmten Uhrzeit fertig gegart werden sollen. Dazu kann er verschiedene Gargutklassen oder gespeicherte Kennungen 50c über die Bedieneinrichtung 35 im Gargerät 1 aufrufen und einen einzigen Finishing-Schritt auswählen, mit dem alle Gargüter zu einer von ihm eingestellten Uhrzeit fertig gegart werden können. Damit kann erreicht worden, daß ein ganzes Menü zu einem vom Anwender gewünschten Zeitpunkt zeitgleich fertig gegart wird. Um dies zu ermöglichen wird in der Recheneinrichtung 65 berechnet, wieviel Zeit für die aus der Speichereinrichtung 80 geladenen Garprozesse benötigt wird. Der Garprozess, der am längsten dauern wird, wird zuerst angezeigt. Über die Anzeigeeinrichtung 50 wird der Anwender eines solchen Finishing-Schritts dazu aufgefordert, das erste Gargut, das die längste Zeit braucht, in das Gargerät zu laden. Die während des Vorgar-Schritts berechnete Dauer des Fertiggar-Schritts ermöglicht es dabei, den Zeitpunkt so zu wählen, daß das erste Gargut zu dem vorn Anwender gewünschten Zeitpunkt fertig gegart ist.

Das Gargerät 1 kann den Garraum 5 mit Hilfe der Heizung 20 und dem Dampfgenerator 30 bereits so vorheizen bzw. vorbereiten, daß das Gargerät 1 zum Zeitpunkt der Beladungsauf forderung in dem für das erste Gargut geeigneten klimatischen Zustand ist. Sobald die Zeitdifferenz zwischen der aktuellen Uhrzeit und der durch den Anwender bestimmten Uhrzeit der Zeitdauer entspricht, die ein vom Anwender z. B. über die Kennung 50c ausgewähltes Gargut 10 während des Fertiggar-Schritts benötigt, wird der Anwender zum Beladen des Garraums 5 mit dem zweiten Gargut aufgefordert. Dies wird für die restlichen Gargüter so lange fortgesetzt, bis alle Gargüter mit dem kombinierten Fertiggar-Schritt vezaehrfertig gegart werden. Zu der vom Anwender eingestellten Uhrzeit sind dann alle die von ihm ausgewählten Gargüter gleichzeitig fertig.

Die während des Vorgar-Schritts ablaufenden Erkennungsroutinen können selbstverständlich für die Einstellung der Dauer des Fertiggar-Schritts und/oder zur Berechnung des im Vorgar-Schritt zu erreichenden Zwischenwerts genutzt werden. Dabei sind insbesondere Lasterkennungen und Kalibererkennungen nützlich, bei denen die Gesamtmasse des im Garraum befindlichen Garguts bzw. die Größe bzw. der mittlere Durchmesser des Garguts bestimmt werden. Für solche Erkennungen werden üblicherweise die zeitlichen Verläufe der Signale von Garraumtemperatursensoren, Kerntemperatursensoren oder Gassensoren verwendet Es ist aber genauso möglich, mit Hilfe von optischen Sensoren oder Ultraschallsensoren auf die Größe der Gargüter und die Anzahl der Gargüter zurückzusahließen. Wie bereits erläutert, können solche Informationen für die Bestimmung der Dauer des Fertiggar-Schritts und des im Vorgar-Schritt zu erreichenden Zwischenwerts nützlich sein. Dabei kann auch das zeitliche Verhalten in Form der ersten und zweiten Abteilung des Signals nach der Zeit verwendet werden.

Während des Vorgar-Schritts kann auch ein für den Fertiggar-Schritt geeignetes Klima bestimmt werden, mit dem ein Gargut im Fertiggar-Schitt behandelt werden soll. Das Klima wird durch die Temperatur, die Feuchte und die Luftgeschwirtdigkeit im Garraum bestimmt. Das ideale Klima während des Fertiggar-Schritts hängt maßgeblich von dem zu garenden Gargut 10 ab und ist somit größtenteils durch die Kundeneingabe bestimmt, die idealerweise zusammen mit der Kennung 50c gespeichert wurden. Bei einem Kombinations-Fertiggar-Schritt, bei dem mehrere Gargüter gleichzeitig fertig gegart werden sollen, kann es jedoch sein, daß ein ganz bestimmtes Klima für eine Mischung der verschiedenen Gargüter besonders geeignet ist.

Um auch einen solchen Kombinations-Fertiggar-Schritt zu ermöglichen kann es auch mit dem erfindungsgemäßen Verfahren und Gargerät möglich sein, bereits im Vorgar-Schritt eine Kombination verschiedener Gargüter und dazugehöriger Garprozesses einzugeben, die zu einer vom Anwender bestimmten Uhrzeit in einem Kombinations-Fertiggar-Schritt in den vom Anwender gewünschten Endzustand zeitgleich überführt werden sollen. Das Gargerät kann dann das für die Mischbeschickung ideale Klima des Kombinations-Fertiggar-Schritts berechnen und dem Anwender angeben, zu welchem Zeitpunkt welche Vorgar-Schritte durchgeführt werden müssen. Dabei ist es zweckmäßig, zunächst solche Vorgar-Schritte durchzuführen, deren Dauer nur schwer abschätzbar ist, da sie maßgeblich von der Größe des Garguts abhängen. So wäre es z. B. zweckmäßig zunächst ein Garprogramm für einen Großbraten zu starten, weil die Dauer des betreffenden Garprogramms am unsichersten ist. Zudem wird, insbesondere bei großen Kalibern des Großbratens der Fertiggar-Schritt für solch einen Großbraten länger dauern, als die Fertiggar-Schritte der Beilage und des Gemüses. So kann nach dem Ablauf des Vorgar-Schritts für den Großbraten bereits abgeschätzt werden, zu welchem Zeitpunkt das Gargerät wieder benötigt wird, um den Kombinations-Fertiggar-Schritt zu dem Zeitpunkt zu starten, bei dem das Erreichen der Endgare zu der vom Anwender gegebenen Uhrzeit möglich ist.

Sollte sich beim Berechnen der Restzeitdauer eines Vorgar-Schritts herausstellen, daß nicht alle ausgewählten Vorgar-Schritte rechtzeitig abgeschlossen werden können, um ein rechtzeitiges Starten des Kombinations-Fertiggar-Schritts zu ermöglichen, so kann dies dem Anwender über die Anzeigeeinrichtung 50 mitgeteilt werden. Der Anwender kann dann entweder bestimmte ausgewählte Garprozesse löschen, den gewünschten Zeitpunkt, zu dem der Kombinations-Fertiggar-Schritt abgeschlossen sein soll, auf eine spätere Uhrzeit verschieben oder einen Kombinations-Vorgar-Schritt auswählen, mit dem zwei unterschiedliche Gargüter in einem einzigen Vorgar-Schritt bis zum Erreichen des Zwischenwerts fertig gegart werden. Dazu werden die idealen Zeitpunkte ausgewählt, bei denen die verschiedenen Gargüter während des Kombinations-Vorgar-Schritts in den Garraum 5 eingebracht und wieder entnommen werden sollen. Dabei ist, neben der zu erwartenden Dauer der Garschritte der verschiedenen Gargüter, insbesondere auch das für die Gargüter ideale Klima entscheidend, Bestimmte Kombinationen sind natürlich unmöglich in einem einzigen Gar-Schritt zu verwirklichen. Auch dies muß bei der Zusammenstellung von Kombinations-Vorgar-Schritten und Kombinations-Fertiggar-Schritten berücksichtigt werden.

Wird solch eine unmögliche Kombination durch den Anwender eingegeben, so wird er über die Anzeigeeinrichtung 50 auf die möglichen Risiken beim Durchführen eines solchen Verfahrens hingewiesen oder das gewünschte Garverfahren mit einem entsprechenden Hinweis nicht gestartet. Zweckmäßigerweise kann dem Anwender auch ein Alternativvorschlag unterbreitet werden, mit dem ein mögliches Garverfahren für die vom Anwender ausgewählten Garprozesse vorgeschlagen wird. Dabei kommt z. B. eine Trennung eines Kombinations-Fertiggar-Schritts in zwei oder mehr unterschiedliche Fertiggar-Schritte bzw. Kombinations-Fertiggar-Schritte in Betracht, bei denen die verschiedenen Gargüter z. B. in dem für sie geeignetem Klima (z. B. trocken und feucht) fertig gegart werden.

Die in der voranstehenden Beschreibung und in den Ansprüchen offenbarten Merkmale können sowohl einzeln als auch in jeder beliebigen Kombination für die Verwirklichung der Erfindung in ihren verschiedenen Ausführungsformen wesentlich sein.

### Bezugzeichenliste

- 1: Gargerät
- 5: Garraum
- 10: Gargut
- 15: Gargutträger
- 20: Heizung
- 25: Lüfterrad
- 30: Dampfgenerator
- 35: Bedieneinrichtung
- 40: Tasten
- 45: Drehknopf
- 50: Anzeigeeinrichtung
- 50a: Garprogramm
- 50b: Ausgewählter oder aktueller Wert des Garegrads
- 50c: Kennung
- 55: Kerntemperaturfühler
- 60: Gassensor
- 65: Recheneinrichtung
- 70: Garraumtemperatursensor
- 75: Feuchtesensor
- 80: Speichereinrichtung
- 100 - 200: Vorgar-Schritte

## Patentansprüche

1. Verfahren zum Garen eines Garguts in einem Gargerät mit einem Garraum, zumindest einer Heizeinrichtung, einer Recheneinrichtung, einer Speichereinrichtung und zumindest einer Sensiereinrichtung, das in Abhängigkeit von einem Garegrad eines Garguts und/oder einer Gardauer, insbesondere bestimmt durch die Kerntemperatur, die Bräunung, den pH-Wert und/oder den Kochwert aus Meßwerten der Sensiereinrichtung, unter Berücksichtigung von in der Speichereinrichtung zumindest zeitweise hinterlegten Werten über die Recheneinrichtung geführt wird, **gekennzeichnet durch**
zumindest zwei zeitlich voneinander getrennte Schritte, umfassend einen Vorgar-Schntt, der bei Erreichen eines bestimmten Zwischenwerts des Garegrads und/oder der Gardauer, insbesondere einer bestimmten Restzeit zum Erreichen der Gardauer, unterbrochen wird, und
einen Fertiggar-Schritt, insbesondere in Form eines Finishing-Schritts, der zu einem späteren Zeitpunkt aufgerufen wird, um das Garen des Garguts unter Berücksichtigung des Zwischenwerts zu beenden.

2. Verfahren nach Anspruch 1, **dadurch gekennzeichnet, daß** der Garegrad durch eine zeitliche Summe oder ein zeitliches Integral zumindest eines Meßwertes, insbesondere bestimmt über einen Kerntemperatursensor und/oder zumindest einen Gassensor zur Bestimmung des chemischen Zustands des Garguts anhand der Atmosphäre im Garraum, berechnet wird.

3. Verfahren nach Ansprach 1 oder 2, **dadurch gekennzeichnet, daß** der Zwischenwert in Abhängigkeit von der Dauer eines weiteren Gar-Schritts bestimmt wird, wobei vorzugsweise der weitere Gar-Schritt dem Fertiggar-Schritt entspricht.

4. Verfahren nach einem der vorangehenden Ansprüche, **dadurch gekennzeichnet, daß**
der Zwischenwert und/oder ein Endwert des Garegrads und/oder die Gardauer, insbesondere die Dauer des Fertiggar-Schritts, über eine Bedien- und/oder Anzeigeeinrichtung verändert und/oder ausgewählt werden kann, vorzugsweise zu Beginn des Verfahrens, insbesondere unter Auswahl des Garguts, eines Garprogramms und/oder zumindest eines Parameters des Garguts und/oder des Garprogramms und/oder eines zumindest teilweise vorgegebenen Fertiggar-Schritts.

5. Verfahren nach Anspruch 4, **dadurch gekennzeichnet, daß**
der Parameter des Garguts die Größe, das Kaliber, das Gewicht, die Temperatur, den Ausgangszustand und/oder die Qualität des Garguts vor dem Garen charakterisiert, und/oder der Parameter des Garprogamms die Feuchte, die Luftzirkulation und/oder die Temperatur im Garraum und/oder den Zielwert der Bräunung des Garguts charakterisiert, und/oder der Parameter des Fertiggar-Schritts die Feuchte, die Luftzirkulation und/oder die Temperatur im Garraum charakterisiert.

6. Verfahren nach einem der vorangehenden Ansprüche, **dadurch gekennzeichnet, daß**
von der Recheneinrichtung, insbesondere unter Zugriff auf in der Speichereinrichtung hinterlegte Werte, der Zwischenwert und/oder der Endwert in Abhängigkeit von dem ausgewählten Gargut, dem ausgewählten Garprogramm und/oder dem ausgewählten Fertiggar-Schritt und/oder dem zumindest einen ausgewählten Parameter bestimmt und/oder auf der Bedien- und/oder Anzeigeeinrichtung angezeigt wird.

7. Verfahren nach Anspruch 6, **dadurch gekennzeichnet, daß**
der bestimmte und/oder angezeigte Zwischen- und/oder Endwert, vorzugsweise über die Bedien- und/oder Anzeigeeinrichtung, verändert und/oder, vorzugsweise in der Speichereinrichtung, insbesondere nach einer Veränderung, gespeichert werden kann.

8. Verfahren nach einem der vorangehenden Ansprüche, **dadurch gekennzeichnet, daß**
der Zwischenwert in Form eines Prozentwertes relativ zum Endwert bestimmt, ausgewählt, angezeigt und/oder gespeichert wird.

9. Verfahren nach einem der vorangehenden Ansprüche, **dadurch gekennzeichnet, daß**,
insbesondere bei Erreichen des Zwischenwerts im Vorgar-Schritt, zumindest der Zwischenwert in der Speichereinrichtung gespeichert wird, und im Fertiggar-Schritt das Garen des Garguts unter Berücksichtigung zumindest des aus der Speichereinrichtung geholten Zwischenwerts und von der Sensiereinrichtung aufgenommenen Meßwerten beendet wird.

10. Verfahren nach einem der vorangehenden Ansprüche, **gekennzeichnet durch**
ein Speichern von Meßwerten, dem Zwischenwert, dem Endwert, dem Gargut, dem Garprogramm und/oder dem Parameter, vorzugsweise zusammen mit einer, insbesondere über die Bedien- und/oder Anzeigeeinrichtung auswählbare und/oder veränderbaren, Kennung in der Speichereinrichtung.

11. Verfahren nach Anspruch 10, **dadurch gekennzeichnet, daß**
die Kennung, insbesondere zusammen mit dem Garegrad des Garguts, vorzugsweise während des kompletten Verfahrens, angezeigt, verändert und/oder gespeichert werden kann.

12. Verfahren nach Anspruch 10 oder 11, **dadurch gekennzeichnet, daß**
der Fertiggar-Schritt über die Kennung, insbesondere mittels der Bedien- und/oder Anzeigeeinnchtung, ausgewählt, verändert und/oder gespeichert werden kann.

13. Verfahren nach einem der vorangehenden Ansprüche, **dadurch gekennzeichnet, daß**
der Fertiggar-Schritt über die Bedien- und/oder Anzeigeeinrichtung gestartet werden kann.

14. Verfahren nach einem der vorangehenden Ansprüche, **dadurch gekennzeichnet, daß**
zwischen dem Vorgar-Schritt und dem Fertiggar-Schritt zumindest ein Kühl- und/oder Lager-Schritt durchgeführt wird.

15. Verfahren nach einem der vorangehenden Ansprüche, **dadurch gekennzeichnet, daß**
beim Bestimmen des Zwischenwerts, beim Führen des Vorgar-Schritts, insbesondere bei der Bestimmung des Endes des Vorgar-Schritts, und/oder beim Führen des Fertiggar-Schritts, insbesondere bei der Bestimmung des Endes des Fertiggar-Schritts, ein Fortschreiten des Garens nach Beendigung des Vorgar-Schritts und/oder nach Entnahme des Garguts aus dem Garraum nach Beendigung des Vorgar-Schritts, ggf. unter Berücksichtigung des Kühl- und/oder Lager-Schritts, in Form eines Korrektur-Terms berücksichtigt wird.

16. Verfahren nach Anspruch 15, **dadurch gekennzeichnet, daß**
der Konektur-Tenn in Abhängigkeit des zeitlichen Verlaufs der Meßwerte der Sensiereinrichtung zumindest während des Vorgar-Schritts, insbesondere einer während des Vorgar-Schritts erkannten Gargutgröße, vorzugsweise bestimmt durch das Gargutkaliber, die Gargutgröße und/oder das Gargutgewicht, und/oder des Zeitpunkts der Entnahme des Garguts aus dem Garraum nach Beendigung des Vorgar-Schritts und/oder des Zeitpunkts der Einführung des Garguts in den Garraum für den Fertiggar-Schritt berechnet wird, wobei die Gargutgröße und/oder das Gargutkaliber insbesondere über die erste und/oder zweite Ableitung der Kerntemperatur nach der Zeit bestimmt wird bzw. werden.

17. Verfahren nach Anspruch 15 oder 16, **dadurch gekennzeichnet, daß**
der Korrektur-Term dazu verwendet wird, die Dauer des Fertiggar-Scbritts zu korrigieren, wobei besagte Dauer vor und/oder nach der Korrektur insbesondere über die Bedien- und/oder Anzeigeeinrichtung angezeigt wird.

18. Verfahren nach einem der vorangehenden Ansprüche, **dadurch gekennzeichnet, daß**
eine Kundeneingabe über die Bedien- und/oder Anzeigeeinrichtung zum Zwischenwert unter Berücksichtigung des ausgewählten Garguts, des ausgewählten Garprogramms und/oder des zumindest einen ausgewählten Parameters und/oder unter Berücksichtigung über die Sensiereinrichtung erfaßter Meßwerte auf Plausibilität überprüft wird.

19. Verfahren nach Anspruch 18, **dadurch gekennzeichnet, daß**
im Falle einer erkannten fehlenden Plausibilität ein Hinweis, insbesondere über die Bedien- und/oder Anzeigeeinrichtung, ausgegeben und/oder automatisch ein berechneter Zwischenwert als Vorschlag angezeigt wird, wobei der Vorschlag verändert und/oder gespeichert werden kann.

20. Verfahren nach einem der vorangehenden Ansprüche, **dadurch gekennzeichnet, daß**
während des Vorgar-Schritts ein zeitlicher Verlauf zumindest einer das Klima im Garraum bestimmenden Größe, wie der Feuchte, Temperatur und/oder Luftzirkulation im Garraum, für den Fertiggar-Schritt bestimmt wird, wobei vorzugsweise mit diesem Verlauf das Gargut innerhalb einer vorgegebenen, insbesondere über die Bedien- und/oder Anzeigeeinrichtung eingegebenen, Dauer des Fertiggar-Schritts mit dem vorgegebenen, insbesondere die über die Bedien- und/oder Anzeigeeinrichtung eingegebenen, Endwert des Garegrads des Garguts und/oder mit der vorgegebenen, insbesondere über die Bedien- und/oder Anzeigeeinrichtung eingegebenen, Gardauer erreicht

21. Verfahren nach einem der vorangehenden Ansprüche, **dadurch gekennzeichnet, daß**
eine Ziel-Zeit, insbesondere Ziel-Uhrzeit, eingegeben wird, bei der der Fertiggar-Schritt abgeschlossen werden soll.

22. Verfahren nach Anspruch 21, **dadurch gekennzeichnet, daß**
mehrere, insbesondere in verschiedenen Vorgar-Schritten vorgegarte Gargüter mit dem Fertiggar-Schritt zu den jeweils gewünschten Endwerten des Garegrads und/oder der Gardauer, so gegart werden, daß die Endwerte aller Gargüter im wesentlichen zu der Ziel-Zeit erreicht werden.

23. Verfahren nach Anspruch 21 oder 22, **dadurch gekennzeichnet, daß**
die Ziel-Zeit zusammen mit dem Gargut, insbesondere unter Verwendung der Kennung und/oder dem Zwischenwert, vorzugsweise für alle vorgegarten Gargüter, eingegeben und/oder gespeichert wird.

24. Verfahren nach einem der Ansprüche 21 bis 23, **dadurch gekennzeichnet, daß**
ein Beladungs-Zeitpunkt, zu dem das Gargut in den Garraum geladen wird, vorzugsweise für jedes vorgegarte Gargut, derart berechnet wird, daß der Endwert des Garegrads zu der Ziel-Zeit erreicht wird, wobei vorzugsweise zum Beladungs-Zeitpunkt eine Aufforderung zum Beladen des Garguts, insbesondere unter Anzeige der dazu gehörenden Kennung, auf der Bedien- und/oder Anzeigeeinrichtung angezeigt wird.

25. Verfahren nach Anspruch 24, **dadurch gekennzeichnet, daß**
bei der Berechnung jedes Beladungs-Zeitpunkts das Kaliber des jeweiligen Garguts und/oder die Anzahl der weiteren, in den Garraum zu ladenden Gargüter, berücksichtigt wird bzw. werden.

26. Verfahren nach einem der Ansprüche 22 bis 25, **dadurch gekennzeichnet, daß**
die Abfolge der Vorgar-Schritte und/oder die Start-Zeitpunkte jedes Vorgar-Schritts und/oder jeder Beladungs-Zeitpunkt automatisch berechnet wird bzw. werden.

27. Verfahren nach Anspruch 26, **dadurch gekennzeichnet, daß**
während des ersten Vorgar-Schritts die Dauer und/oder die zumindest eine das Klima bestimmende Größe des Fertiggar-Schritts bestimmt wird bzw. werden.

28. Verfahren nach Anspruch 27, **dadurch gekennzeichnet, daß**
die Gargüter der weiteren Vorgar-Schritte bis zu den jeweiligen Zwischenwerten vorgegart werden, von denen aus der Fertiggar-Schritt bei seiner bestimmten Dauer oder zu der bestimmten Ziel-Zeit, vorzugsweise unter Berücksichtigung der bestimmten Klima-Größe, die Gargüter bis zu ihren jeweiligen Endwerten gart.

29. Verfahren nach einem der Ansprüche 21 bis 28, **dadurch gekennzeichnet, daß**
eine Warnung, insbesondere auf der Bedien- und/oder Anzeigeeinrichtung, ausgegeben wird, wenn die eingegebene Ziel-Zeit nicht erreicht werden kann und/oder eine Kombination verschiedener vorgegarter Gargüter in dem Fertiggar-Schritt keine befriedigenden Ergebnisse liefern kann, insbesondere die vorgegarten Gargüter unterschiedliche Klima-Größen benötigen.

30. Verfahren nach Anspruch 29, **dadurch gekennzeichnet, daß**
mit der Warnung alternative mögliche Ziel-Zeiten, Fertiggar-Schritte und/oder Vorgar-Schritte angezeigt werden, wobei vorzugsweise eine Auswahl einer Alternativen über die Bedien- und/oder Anzeigeeinrichtung ermöglicht wird.

31. Verfahren nach Anspruch 30, **dadurch gekennzeichnet, daß**
während zumindest eines Vorgar-Schritts zumindest ein folgender Beladungs-Zeitpunkt und/oder Entnahme-Zeitpunkt, zumindest eines Garguts aus dem Garraum über die voraussichtliche Dauer des Vorgar-Schritts und/oder über den zeitlichen Verlauf der das Klima im Garraum bestimmenden Größe bestimmt wird, wobei vorzugsweise zu jedem Beladungs-Zeitpunkt und/oder Entnahme-Zeitpunkt eine Aufforderung zum Beladen bzw. Entnehmen des Garguts, insbesondere unter Anzeige der dazu gehörenden Kennung, auf der Bedien- und/oder Anzeigeeinrichtung angezeigt wird.

32. Gargerät (1) mit einem Garraum (5), einer Recheneinrichtung (65), einer Speichereinrichtung (80), zumindest einer Sensiereinrichtung (55, 60, 70, 75), zumindest einer Heizeinrichtung (20, 25, 30) und einer Programmierung zum Durchführen eines Verfahrens nach einem der vorangehenden Ansprüche.

33. Gargerät nach Anspruch 32, **gekennzeichnet durch**
eine Bedien- und/oder Anzeigeeinrichtung (35, 40, 45, 50), vorzugsweise umfassend Tasten (40), einen Drehknopf (45) und/oder ein Touchscreen (50).

## Claims

1. A method for cooking an item to be cooked in a cooking appliance comprising a cooking chamber, at least one heating device, a processing unit, a memory device, and at least one sensing device, which method is carried out by the processing unit and depending on a degree of cooking of an item to be cooked and/or a cooking time, which in particular is/are determined by the core temperature, the browning, the pH value, and/or the cooking value, using measured values recorded by the sensing device and taking into account values which are stored at least temporarily in the memory device,
**characterized by**
at least two temporally separated steps, comprising
a pre-cooking step which is interrupted when a predefined intermediate value of the degree of cooking and/or the cooking time, in particular a predefined residual time of the cooking time, is reached, and
a final cooking step, in particular in the form of a finishing step, which is initiated at a later time in order to complete cooking of the item to be cooked taking into account the intermediate value.

2. A method according to claim 1, **characterized in that**
the degree of cooking is computed using a time summation or a time integral of at least one measured value which in particular is determined by means of a core temperature sensor and/or at least one gas sensor for determining the chemical state of the item to be cooked based on the atmosphere in the cooking chamber.

3. A method according to claim 1 or 2, **characterized in that**
the intermediate value is determined depending on the duration of a further cooking step, wherein said further cooking step preferably corresponds to the final cooking step.

4. A method according to any one of the preceding claims, **characterized in that**
the intermediate value and/or a final value of the degree of cooking and/or the cooking time, in particular the duration of the final cooking step, can be changed and/or selected by an operating and/or display device, preferably at the beginning of the method, in particular by selecting the item to be cooked, a cooking program, and/or at least one parameter relating to the item to be cooked, and/or to the cooking program, and/or to a final cooking step which is predefined at least in part.

5. A method according to claim 4, **characterized in that**
the parameter relating to the item to be cooked characterizes the size, the calibre, the weight, the temperature, the initial state, and/or the quality of the item to be cooked before cooking, and/or the parameter relating to the cooking program characterizes the humidity, the air circulation, and/or the temperature in the cooking chamber, and/or the target value of browning of the item to be cooked, and/or the parameter relating to the final cooking step characterizes the humidity, the air circulation, and/or the temperature in the cooking chamber.

6. A method according to any one of the preceding claims, **characterized in that**
the processing unit determines the intermediate value and/or the final value, depending on the item to be cooked which has been selected, the cooking program which has been selected, and/or the final cooking step which has been selected, and/or the at least one parameter which has been selected, and/or displays said value(s) on the operating and/or display device.

7. A method according to claim 6, **characterized in that**
the intermediate and/or final value which is determined and/or displayed can be changed, preferably by means of the operating and/or display device, and/or stored, preferably in the memory device, in particular after a change has been made.

8. A method according to any one of the preceding claims, **characterized in that**
the intermediate value is determined, selected, displayed, and/or stored as a percentage relative to the final value.

9. A method according to any one of the preceding claims, **characterized in that**
in particular when the intermediate value is reached in the pre-cooking step, at least the intermediate value is stored in the memory device, and cooking of the item to be cooked is completed in the final cooking step, taking into account at least the intermediate value which is retrieved from the memory device and measured values which have been recorded by the sensing device.

10. A method according to any one of the preceding claims, **characterized by** storing measured values, the intermediate value, the final value, the item to be cooked, the cooking program, and/or the parameter in the memory device, preferably along with an identifier which can be selected and/or changed, in particular via the operating and/or display device.

11. A method according to claim 10, **characterized in that**
the identifier can be displayed, changed, and/or stored, preferably throughout the complete method, in particular along with the degree of cooking of the item to be cooked.

12. A method according to claim 10 or 11, **characterized in that**
the final cooking step can be selected, changed, and/or stored using the identifier, in particular via the operating and/or display device.

13. A method according to any one of the preceding claims, **characterized in that**
the final cooking step can be started via the operating and/or display device.

14. A method according to any one of the preceding claims, **characterized in that** at least one cooling step and/or storage step is carried out between the pre-cooking step and the final cooking step.

15. A method according to any one of the preceding claims, **characterized in that**
a continuation of the cooking, once the pre-cooking step has been completed and/or the item to be cooked has been removed from the cooking chamber once the pre-cooking step has been completed, is taken into account in the form of a correction term, preferably taking into account the cooling and/or storage step, if applicable, when the intermediate value is determined, when the pre-cooking step is carried out, in particular when the end of the pre-cooking step is determined, and/or when the final cooking step is carried out, in particular when the end of the final cooking step is determined.

16. A method according to claim 15, **characterized in that**
the correction term is computed depending on the chronological development of the measured values which are recorded by the sensing device at least during the pre-cooking step, in particular of a parameter relating to the item to be cooked which is preferably constituted by the calibre of the item to be cooked, the size of the item to be cooked, and/or the weight of the item to be cooked, and/or the time of removal of the item to be cooked from the cooking chamber once the pre-cooking step has been completed, and/or the time of introduction of the item to be cooked into the cooking chamber for the final cooking step, wherein the size of the item to be cooked and/or the calibre of the item to be cooked in particular is/are determined using the first and/or second derivative of the core temperature with respect to time.

17. A method according to claim 15 or 16, **characterized in that**
the correction term is used to correct the duration of the final cooking step, wherein said duration is displayed before and/or after said correction, in particular via the operating and/or display device.

18. A method according to any one of the preceding claims, **characterized in that**
a client's entry relating to the intermediate value via the operating and/or display device is checked for plausibility taking into account the item to be cooked which has been selected, the cooking program which has been selected, and/or the at least one parameter which has been selected, and/or taking into account measured values which have been recorded by means of the sensing device.

19. A method according to claim 18, **characterized in that**
in case a lack of plausibility is detected, a message is output, in particular via the operating and/or display device, and/or a computed intermediate value is automatically displayed as a suggestion, wherein said suggestion can be changed and/or stored.

20. A method according to any one of the preceding claims, **characterized in that**
during the pre-cooking step, a chronological development of at least one characteristic determining the climate in the cooking chamber, such as the humidity, temperature, and/or air circulation in the cooking chamber, is determined for the final cooking step, wherein preferably with this development, the item to be cooked reaches during a predefined duration, which in particular is entered by means of the operating and/or display device, of the final cooking step with the predefined final value of the degree of cooking, which in particular is entered by means of the operating and/or display device, and/or with the predefined cooking time, which in particular is entered by means of the operating and/or display device.

21. A method according to any one of the preceding claims, **characterized in that**
a target time, in particular a target time of day, is entered at which the final cooking step is to be completed.

22. A method according to claim 21, **characterized in that**
several items to be cooked, in particular items which have been pre-cooked in different pre-cooking steps, are cooked in the final cooking step, until the final values of the degree of cooking and/or the cooking time which is/are desired in each case are reached, in such a manner that the final values of all items to be cooked are reached substantially at the target time.

23. A method according to claim 21 or 22, **characterized in that**
the target time is entered and/or stored along with the item to be cooked, in particular using the identifier and/or the intermediate value, preferably for all pre-cooked items to be cooked.

24. A method according to any one of claims 21 to 23, **characterized in that**
a loading time at which the item to be cooked is loaded into the cooking chamber is computed, preferably for each pre-cooked item to be cooked, in such a manner that the final value of the degree of cooking is reached at the target time, wherein a request for loading the item to be cooked is displayed on the operating and/or display device, preferably at the loading time, in particular while the associated identifier is displayed.

25. A method according to claim 24, **characterized in that**
the calibre of the specific item to be cooked and/or the number of further items to be cooked which are to be loaded into the cooking chamber is/are taken into account when calculating each loading time.

26. A method according to any one of claims 22 to 25, **characterized in that**
the sequence of the pre-cooking steps, and/or the starting times of each pre-cooking step, and/or each loading time is/are computed automatically.

27. A method according to claim 26, **characterized in that**
the duration and/or the at least one characteristic determining the climate of the final cooking step is/are determined during the first pre-cooking step.

28. A method according to claim 27, **characterized in that**
the items to be cooked of the further pre-cooking steps are pre-cooked until the respective intermediate values are reached from which the items to be cooked are then cooked in the final cooking step, during a defined duration or until a defined target time, until their respective final values are reached, preferably taking into account the climate characteristic which has been determined.

29. A method according to any one of claims 21 to 28, **characterized in that** a warning is output, in particular on the operating and/or display device, if the target time which has been entered cannot be reached and/or a combination of several pre-cooked items to be cooked in the final cooking step cannot yield satisfactory results, in particular if the pre-cooked items to be cooked require different climate characteristics.

30. A method according to claim 29, **characterized in that**
alternative possible target times, final cooking steps, and/or pre-cooking steps are displayed along with the warning, wherein preferably a selection of an alternative by means of the operating and/or display device is allowed.

31. A method according to claim 30, **characterized in that**
during at least one pre-cooking step, at least one subsequent loading time and/or removal time of at least one item to be cooked from the cooking chamber is determined using the expected duration of the pre-cooking step and/or using the chronological development of the characteristic determining the climate in the cooking chamber, wherein preferably a request for loading or removal, respectively, of the item to be cooked is displayed on the operating and/or display device at each loading time and/or removal time, in particular while the associated identifier is displayed.

32. A cooking appliance (1) comprising a cooking chamber (5), a processing unit (65), a memory device (80), at least one sensing device (55, 60, 70, 75), at least one heating device (20, 25, 30) and a programming so as to carry out a method according to any one of the preceding claims.

33. A cooking appliance according to claim 32, **characterized by**
an operating and/or display device (35, 40, 45, 50), preferably comprising buttons (40), a rotary knob (45), and/or a touch screen (50).

## Revendications

1. Procédé de cuisson d'un produit à cuire dans un appareil de cuisson comprenant un compartiment de cuisson, au moins un dispositif de chauffage, un dispositif de calcul, un dispositif de mémorisation et au moins un dispositif de détection, qui est mis en oeuvre par l'intermédiaire du dispositif de calcul en fonction d'un degré de cuisson d'un produit à cuire et/ou d'une durée de cuisson, d'une manière qui est en particulier déterminée grâce à la température centrale, au brunissement, à la valeur pH et/ou la valeur d'ébullition en provenance des valeurs de mesure du dispositif de détection, avec prise en compte de valeurs au moins partiellement consignées dans le dispositif de mémorisation, **caractérisé par**
au moins deux étapes temporellement séparées l'une de l'autre, comprenant
une étape de précuisson, qui sera interrompue lorsque sera atteinte une valeur intermédiaire déterminée du degré de cuisson et/ou de la durée de cuisson, en particulier une valeur déterminée de temps restant jusqu'à l'atteinte de la durée de cuisson, et
une étape de cuisson finale, en particulier sous la forme d'une étape de finition, à laquelle il est fait appel à un moment ultérieur pour terminer la cuisson du produit à cuire en prenant en compte la valeur intermédiaire.

2. Procédé selon la revendication 1, **caractérisé en ce que**
le degré de cuisson est calculé grâce à une somme temporelle ou une intégrale temporelle d'au moins une valeur de mesure, d'une manière qui est en particulier déterminée par l'intermédiaire d'un capteur de température centrale et/ou d'au moins un capteur de gaz destiné à la détermination de l'état chimique du produit à cuire à l'aide de l'atmosphère régnant dans le compartiment de cuisson.

3. Procédé selon la revendication 1 ou 2, **caractérisé en ce que**
la valeur intermédiaire est déterminée en fonction de la durée d'une autre étape de cuisson, l'autre étape de cuisson correspondant de préférence à l'étape de cuisson finale.

4. Procédé selon l'une quelconque des revendications précédentes, **caractérisé en ce que**
la valeur intermédiaire et/ou une valeur finale du degré de cuisson et/ou la durée de cuisson, en particulier la durée de l'étape de cuisson finale, peut ou peuvent être modifiée(s) et/ou sélectionnée(s) par l'intermédiaire d'un dispositif de commande et/ou d'affichage, de préférence au début du procédé, en particulier avec une sélection du produit à cuire, d'un programme de cuisson et/ou d'au moins un paramètre du produit à cuire et/ou du programme de cuisson finale et/ou d'une étape de cuisson au moins partiellement prédéfinie.

5. Procédé selon la revendication 4, **caractérisé en ce que**
le paramètre du produit à cuire caractérise la taille, le calibre, le poids, la température, l'état de sortie et/ou la qualité du produit à cuire avant la cuisson, et/ou le paramètre du programme de cuisson caractérise l'hygrométrie, la circulation d'air et/ou la température régnant dans le compartiment de cuisson et/ou la valeur cible de brunissage du produit à cuire, et/ou le paramètre de l'étape de cuisson finale caractérise l'hygrométrie, la circulation d'air et/ou la température régnant dans le compartiment de cuisson.

6. Procédé selon l'une quelconque des revendications précédentes, **caractérisé en ce que**
la valeur intermédiaire et/ou la valeur finale est déterminée par le dispositif de calcul, en particulier avec un accès aux valeurs consignées dans le dispositif de mémorisation, en fonction du produit à cuire sélectionné, du programme de cuisson sélectionné et/ou de l'étape de cuisson finale sélectionnée et/ou du au moins un paramètre sélectionné, et/ou est affichée sur le dispositif de commande et/ou d'affichage.

7. Procédé selon la revendication 6, **caractérisé en ce que**
la valeur intermédiaire et/ou finale déterminée et/ou affichée, de préférence par l'intermédiaire du dispositif de commande et/ou d'affichage, peut être modifiée et/ou mémorisée, de préférence dans le dispositif de mémorisation, en particulier après une modification.

8. Procédé selon l'une quelconque des revendications précédentes, **caractérisé en ce que**
la valeur intermédiaire est déterminée, sélectionnée, affichée et/ou mémorisée sous la forme d'une valeur de pourcentage par rapport à la valeur finale.

9. Procédé selon l'une quelconque des revendications précédentes, **caractérisé en ce que**,
en particulier lorsque la valeur intermédiaire est atteinte dans l'étape de précuisson, au moins la valeur intermédiaire est mémorisée dans le dispositif de mémorisation, et la cuisson du produit à cuire est interrompue dans l'étape de cuisson finale en prenant en compte au moins la valeur intermédiaire extraite du dispositif de mémorisation et des valeurs de mesure enregistrées par le dispositif de détection.

10. Procédé selon l'une quelconque des revendications précédentes, **caractérisé par**
une mémorisation des valeurs de mesure, de la valeur intermédiaire, de la valeur finale, du produit à cuire, du programme de cuisson et/ou du paramètre, de préférence en commun avec une identification, pouvant en particulier être sélectionnée et/ou modifiée par l'intermédiaire du dispositif de commande et/ou d'affichage, dans le dispositif de mémorisation.

11. Procédé selon la revendication 10, **caractérisé en ce que**
l'identification, en particulier en commun avec le degré de cuisson du produit à cuire, peut être affichée, modifiée et/ou mémorisée, de préférence pendant le procédé complet.

12. Procédé selon la revendication 10 ou 11, **caractérisé en ce que**
l'étape de cuisson finale peut être sélectionnée, modifiée et/ou mémorisée par l'intermédiaire de l'identification, en particulier au moyen du dispositif de commande et/ou d'affichage.

13. Procédé selon l'une quelconque des revendications précédentes, **caractérisé en ce que**
l'étape de cuisson finale peut être démarrée par l'intermédiaire du dispositif de commande et/ou d'affichage.

14. Procédé selon l'une quelconque des revendications précédentes, **caractérisé en ce que**
au moins une étape de tiédissement et/ou de stockage est mise en oeuvre entre l'étape de précuisson et l'étape de cuisson prête.

15. Procédé selon l'une quelconque des revendications précédentes, **caractérisé en ce que**
lors de la détermination de la valeur intermédiaire, lors de la mise en oeuvre de l'étape de précuisson, en particulier lors de la détermination de la fin de l'étape de précuisson, et/ou lors de la mise en oeuvre de l'étape de cuisson finale, en particulier lors de la détermination de la fin de l'étape de cuisson finale, une poursuite de la cuisson après achèvement de l'étape de précuisson et/ou après retrait du produit à cuire hors du compartiment de cuisson après achèvement de l'étape de précuisson, éventuellement en prenant en compte l'étape de tiédissement et/ou de stockage, est incorporée sous la forme d'un terme de correction.

16. Procédé selon la revendication 15, **caractérisé en ce que**
le terme de correction est calculé en fonction de la succession temporelle des valeurs de mesure du dispositif de détection au moins pendant l'étape de précuisson, en particulier d'une grandeur de produit à cuire reconnue pendant l'étape de précuisson, de préférence déterminée grâce au calibre du produit à cuire, à la taille du produit à cuire et/ou au poids du produit à cuire, et/ou en fonction du moment du retrait du produit à cuire hors du compartiment de cuisson après achèvement de l'étape de précuisson et/ou en fonction du moment de l'introduction du produit à cuire dans le compartiment de cuisson pour l'étape de cuisson finale, la taille du produit à cuire et/ou le calibre du produit à cuire étant en particulier déterminé(es) par l'intermédiaire de la première et/ou seconde dérivée de la température centrale par rapport au temps.

17. Procédé selon la revendication 15 ou 16, **caractérisé en ce que**
le terme de correction est utilisé pour corriger la durée de l'étape de cuisson finale, ladite durée étant affichée avant et/ou après la correction, en particulier par l'intermédiaire du dispositif de commande et/ou d'affichage.

18. Procédé selon l'une quelconque des revendications précédentes, **caractérisé en ce que**
la plausibilité d'une demande de client est vérifiée par l'intermédiaire du dispositif de commande et/ou d'affichage par rapport à la valeur intermédiaire avec prise en compte du produit à cuire sélectionné, du programme de cuisson sélectionné et/ou du au moins un paramètre sélectionné et/ou en prenant en compte des valeurs de mesure enregistrées par l'intermédiaire du dispositif de détection.

19. Procédé selon la revendication 18, **caractérisé en ce que**
en cas de reconnaissance d'une plausibilité défaillante, une indication est émise, en particulier par l'intermédiaire du dispositif de commande et/ou d'affichage, et/ou une valeur intermédiaire calculée est affichée de manière automatique en guide de recommandation, la recommandation pouvant être modifiée et/ou mémorisée.

20. Procédé selon l'une quelconque des revendications précédentes, **caractérisé en ce que**
un écoulement temporel d'au moins une grandeur déterminant l'atmosphère régnant dans le compartiment de cuisson, comme l'hygrométrie, la température et/ou la circulation d'air dans le compartiment de cuisson, est déterminée pour l'étape de cuisson finale pendant l'étape de précuisson, le produit à cuire atteignant, de préférence avec cet écoulement, à l'intérieur d'une durée prédéfinie, en particulier entrée par l'intermédiaire du dispositif de commande et/ou d'affichage, de l'étape de cuisson fidèle, la valeur finale prédéfinie, en particulier celle entrée par l'intermédiaire du dispositif de commande et/ou d'affichage, du degré de cuisson du produit à cuire et/ou la durée de cuisson prédéfinie, en particulier entrée par l'intermédiaire du dispositif de commande et/ou d'affichage.

21. Procédé selon l'une quelconque des revendications précédentes, **caractérisé en ce que**
un temps cible, en particulier une heure cible à laquelle l'étape de cuisson finale doit être interrompue, est entrée.

22. Procédé selon la revendication 21, **caractérisé en ce que**
plusieurs produits à cuire, en particulier des produits à cuire précuits dans diverses étapes de précuisson, sont cuits grâce à l'étape de cuisson finale jusqu'aux valeurs finales respectivement souhaitées du degré de cuisson et/ou de la durée de cuisson, de sorte que les valeurs finales de tous les produits à cuire sont atteintes essentiellement à l'issue du temps cible.

23. Procédé selon la revendication 21 ou 22, **caractérisé en ce que**
le temps cible est entré et/ou mémorisé en commun avec le produit à cuire, en particulier en utilisant l'identification et/ou la valeur intermédiaire, de préférence pour tous les produits à cuire précuits.

24. Procédé selon l'une quelconque des revendications 21 à 23, **caractérisé en ce que**
un moment de chargement, auquel le produit à cuire est chargé dans le compartiment de cuisson, est calculé, de préférence pour chaque produit à cuire précuit, de sorte que la valeur finale du degré de cuisson est atteinte à l'issue du temps cible, une invitation à charger le produit à cuire étant affichée sur le dispositif de commande et/ou d'affichage, de préférence au moment du chargement, en particulier avec affichage de l'identification associée.

25. Procédé selon la revendication 24, **caractérisé en ce que**
le calibre du produit à cuire respectif et/ou le nombre des autres produits à cuire à charger dans le compartiment de cuisson est/sont pris en compte lors du calcul de chaque moment de chargement.

26. Procédé selon l'une quelconque des revendications 22 à 25, **caractérisé en ce que**
l'ordre des étapes de précuisson et/ou les moments de départ de chaque étape de précuisson et/ou de chaque moment de chargement est/sont calculé(s) de manière automatique.

27. Procédé selon la revendication 26, **caractérisé en ce que**
la durée et/ou la au moins une grandeur de l'étape de cuisson finale déterminant l'atmosphère est/sont déterminée(s) pendant la première étape de précuisson.

28. Procédé selon la revendication 27, **caractérisé en ce que**
les produits à cuire des étapes ultérieures de précuisson sont précuits jusqu'aux valeurs intermédiaires respectives à partir desquelles l'étape de cuisson finale cuit les produits à cuire jusqu'à leurs valeurs finales respectives, pendant sa durée déterminée ou jusqu'au temps cible déterminé, de préférence en prenant en compte la grandeur déterminée pour l'atmosphère.

29. Procédé selon l'une quelconque des revendications 21 à 28, **caractérisé en ce que**
un avertissement est émis, en particulier sur le dispositif de commande et/ou d'affichage, quand le temps cible entré ne peut être atteint et/ou une combinaison de divers produits à cuire précuits ne peuvent donner des résultats satisfaisants dans l'étape de cuisson finale, en particulier lorsque les produits à cuire précuits nécessitent différentes grandeurs atmosphériques.

30. Procédé selon la revendication 29, **caractérisé en ce que**
des variantes de temps cible, d'étapes de cuisson finale et/ou d'étapes de précuisson possibles sont affichées avec l'avertissement, une sélection d'une alternative étant de préférence rendue possible par le dispositif de commande et/ou d'affichage.

31. Procédé selon la revendication 30, **caractérisé en ce que**
pendant au moins une étape de précuisson, au moins un moment de chargement et/ou un moment de retrait consécutif d'au moins un produit à cuire hors du compartiment de cuisson est déterminé par l'intermédiaire de la durée probable de l'étape de précuisson et/ou par l'intermédiaire de l'écoulement temporel de la grandeur déterminant l'atmosphère dans le compartiment de cuisson, une invitation à charger ou à retirer le produit à cuire étant affichée sur le dispositif de commande et/ou d'affichage, en particulier avec affichage de l'identification associée, de préférence à chaque moment de chargement et/ou moment de retrait.

32. Appareil de cuisson (1) comprenant un compartiment de cuisson (5) un dispositif de calcul (65), un dispositif de mémorisation (80), au moins un dispositif de détection (55, 60, 70, 75), au moins un dispositif de chauffage (20, 25, 30) et une programmation destinée à la mise en oeuvre d'un procédé selon l'une quelconque des revendications précédentes.

33. Appareil de cuisson selon la revendication 32, **caractérisé par**
un dispositif de commande et/ou d'affichage (35, 40, 45, 50), de préférence comportant des touches (40), un bouton de réglage (45) et/ou un écran tactile (50).
